# EUROPÄISCHE PATENTSCHRIFT

(11) **EP 0 351 631 B1**
(45) Veröffentlichungstag und Bekanntmachung des Hinweises auf die Patenterteilung: **11.11.1992**
(21) Anmeldenummer: 89112156.8
(22) Anmeldetag: 04.07.1989
(51) Int. Cl.: F02M 59/46, F02M 59/36

(54) **Steuereinrichtung für eine Kraftstoff-Einspritzdüse**
Control device for a fuel injection nozzle
Dispositif de commande pour un injecteur de combustible

(30) Priorität: 20.07.1988 DE 3824644
(43) Veröffentlichungstag der Anmeldung: 24.01.1990
(73) Patentinhaber: INA Wälzlager Schaeffler KG, 91063 Herzogenaurach (DE)
(72) Erfinder: Zipprath, Michael, Dipl.-Ing., D-8522 Herzogenaurauch (DE)

(56) Entgegenhaltungen:
- DE-A- 3 704 739
- FR-A- 2 328 853
- GB-A- 2 133 479
- US-A- 4 392 612
- US-A- 4 550 875

## Beschreibung

Die Erfindung betrifft eine Steuereinrichtung für eine Kraftstoff-Einspritzdüse eines Verbrennungsmotors, insbesondere Dieselmotors, mit einem in einem Ventilgehäuse auf einem Führungsdurchmesser verschieblich geführten, von einem Antriebselement gesteuerten, rohrförmigen Ventilkörper, der mit seinem einen Ende an einen Ventilsitz des Ventilgehäuses anlegbar ist und einen Innenraum aufweist, wobei sich am Ventilkörper eine der Kraft des Antriebselements entgegenwirkende Druckfeder abstützt, und mit einem Kraftstoff-Druckraum, der in dem Ventilgehäuse zwischen einem Kraftstoff-Zulauf und dem Ventilsitz angeordnet ist, wobei der Ventilsitz dem dem Zulauf nahen Ende des Ventilkörpers gegenüberliegt und bei geschlossenem Ventil sich im Druckraum ein Einspritzdruck für die Einspritzdüse aufbaut und bei geöffnetem Ventil ein Druckausgleich zwischen dem Druckraum und einem Kraftstoff-Ablauf erfolgt, wobei der Druckraum über den Ventilsitz durch den Innenraum zum Ablauf offen ist.

Eine Steuereinrichtung für eine Kraftstoff-Einspritzdüse ist in dem Dokument DE-A-3 704 743 beschrieben. Das Antriebselement gibt, beispielsweise elektronisch gesteuert, einen Kraft-Weg-Impuls ab, mit dem der Ventilsitz geschlossen wird. Dieser liegt in einer Kraftstoff-Rückführungsleitung. Durch das Schließen des Ventilsitzes baut sich an der Einspritzdüse des betreffenden Zylinders des Verbrennungsmotors ein gewünschter, hoher Einspritzdruck auf.

Bei dieser Steuereinrichtung ist der Ventilsitz an dem Ventilgehäuse gegenüber dem dem Ablauf nahen Ende des Ventilkörpers vorgesehen.

Dementsprechend groß ist das Volumen des Druckraumes. Ein großvolumiger Druckraum ist jedoch ungünstig, da in diesem beim Schließen des Ventils ein entsprechend großes Kraftstoffvolumen unter Druck gesetzt werden muß. Außerdem muß beim Öffnen des Ventils der Kraftstoff außen an dem Ventilkörper abfließen. Dabei ist mit einem vergleichsweise hohen Strömungswiderstand zu rechnen, der den Druckausgleich verzögert.

Auch bei den aus den Dokumenten US-A-4 392 612 und US-A-4 550 875 bekannten Steuereinrichtungen erfolgt der mit einem Strömungswiderstand verbundene Kraftstoffabfluß jeweils außen am Ventilkörper, und zwar in einer Ringnut auf einem Teil der Ventilkörperlänge. Der Innenraum des Ventilkörpers, der im Vergleich mit dem Ringspalt der Ringnut einen wesentlich größeren Querschnitt aufweist, wird hier als Strömungsweg praktisch nicht ausgenutzt.

Aufgabe der Erfindung ist es, eine Steuereinrichtung der eingangs genannten Art so zu verbessern, daß einerseits der Druckaufbau bei geschlossenem Ventil und andererseits der Druckausgleich bei geöffnetem Ventil schnell erfolgt.

Diese Aufgabe wird erfindungsgemäß dadurch gelöst, daß der von dem Ventilsitz abgewandten Stirnkante des rohrförmigen Ventilkörpers ein Anschlagring zugeordnet ist und auf dieser Stirnkante ein Becherteil zum Antrieb des Ventilkörpers aufsteht, welches mit Öffnungen versehen ist, durch die der Innenraum des Ventilkörpers zum Ablauf hin offen ist, und daß sich die Druckfeder über einen Sprengring auf der Innenseite des Ventilkörpers abstützt.

Beim Öffnen des Ventils steht der Druckraum mit dem vergleichsweise großvolumigen Innenraum des Ventilkörpers in Verbindung. Der Strömungswiderstand beim Druckausgleich ist gering, so daß der Druckausgleich schnell vor sich geht. Ein weiterer Vorteil besteht darin, daß der Ventilkörper eine vergleichsweise kleine bewegte Masse aufweist. Er hat rohrförmige Gestalt und benötigt außen keinen Bereich, an dem der Kraftstoff beim Druckausgleich abfließt. Insgesamt ist durch die beschriebenen Maßnahmen die Steuercharakteristik der Steuereinrichtung verbessert.

In bevorzugter Ausgestaltung der Erfindung ist der Ventilsitzdurchmesser am Ventilkörper kleiner als dessen Führungsdurchmesser. Dadurch wirkt der Druck des Druckraums so, daß er das Öffnen des Ventilsitzes unterstützt.

Weitere vorteilhafte Ausgestaltungen der Erfindung ergeben sich aus der folgenden Beschreibung eines Ausführungsbeispiels. Die Figur zeigt eine Steuereinrichtung im Schnitt.

In einem Ventilgehäuse(1) ist ein rohrförmiger Ventilkörper(2) verschieblich gelagert. Der Führungsdurchmesser des Ventilkörpers(2) im Ventilgehäuse(1) ist mit D1 bezeichnet.

Zwischen der einen Stirnkante(3) des Ventilkörpers(2) und dem Ventilgehäuse(1) ist ein Ventilsitz(4) ausgebildet. Der Ventilsitzdurchmesser ist mit D2 bezeichnet. Dieser ist geringfügig kleiner als der Führungsdurchmesser D1.

Der Ventilkörper(2) bildet einen Innenraum(5). Innen am Ventilkörper(2) sitzt ein Sprengring(6), an dem sich eine Druckfeder(7) abstützt. In der Figur ist der Ventilsitz(4) in seiner Offenstellung gezeigt. Dabei drückt die Druckfeder(7) über den Sprengring(6) den Ventilkörper(2) mit seiner der Stirnkante(3) abgewandten Stirnkante(8) gegen einen Anschlagring(9).

Auf der Stirnkante(8) steht ein Becherteil(10) auf, das mit einer Membran(11) verbunden ist. Das Becherteil(10) ist mit Öffnungen(12) versehen, die zu einem Ablauf(13) führen. Der Innenraum(5) ist dadurch zum Ablauf(13) hin offen.

In einem Oberteil(14) des Ventilgehäuses(1) ist ein Spiel-Ausgleichselement(15) angeordnet, das einerseits an dem Becherteil(10) ansteht und das andererseits von einem Antriebselement(16) beaufschlagt ist.

Am Ventilkörper(2) ist ein Zulauf(17) vorgesehen. Zwischen diesem und dem Ventilsitz(4) ist ein ringförmiger Druckraum(18) ausgebildet.

Das Ventilgehäuse(1) ist in einen Grundkörper(19) eingesetzt. Es ist in diesem mittels einer Schraubhülse(20) gehalten.

Der Ablauf(13) setzt sich im Grundkörper(19) fort. Am Ventilkörper(2) ist im Bereich des Innenraums(5) ein weiterer Ablauf(21) vorgesehen. Dieser ist einer entsprechenden Durchbrechung(22) des Grundkörpers(19) zugeordnet. Im Regelfall ist der Grundkörper(19) so gestaltet, daß nur einer der Abläufe(13,21) wirksam ist.

Der Ablauf(13 bzw. 21) ist mit der Niederdruckseite einer nicht näher dargestellten Einspritzpumpe verbunden. An deren Hochdruckseite liegen eine nicht näher dargestellte Einspritzdüse und der Zulauf(17).

Die Funktionsweise der beschriebenen Einrichtung ist ausgehend von der in der Figur dargestellten Stellung etwa folgende:

Von der Einspritzpumpe wird durch den Zulauf(17), den Druckraum(18), den Ventilsitz(4), den Innenraum(5) und den jeweils angeschlossenen Ablauf(13 oder 21) Kraftstoff gefördert. Dabei baut sich im Druckraum(18) kein Druck auf, so daß die Einspritzdüse geschlossen ist. Die Druckfeder(7) hält den Ventilsitz(4) offen.

Wird nun das Antriebselement(16), beispielsweise elektronisch gesteuert, betätigt, dann drückt es über das Spielausgleichselement(15) das Becherteil(10) auf den Ventilkörper(2), so daß der Ventilsitz(4) gegen die Kraft der Druckfeder(7) schließt. Im Druckraum(18) baut sich ein hoher Druck, beispielsweise 1000 bar, auf, der die Einspritzdüse öffnet.

Die auf den Ventilsitz(4) zu übertragende Zuhaltekraft ist vergleichsweise gering, da der Ventilsitzdurchmesser(D2) und der Führungsdurchmesser(D1) im wesentlichen gleich groß sind.

Solange der Ventilkörper(2) in Schließstellung gehalten ist, tritt zwangsläufig längs der Außenfläche(2′) des Ventilkörpers(2) Kraftstoff aus dem Druckraum(18) in den Ablauf(13). Die Schließstellung bleibt dabei jedoch aufrechterhalten.

Schaltet das Antriebselement(16) ab, dann verschiebt sich der Ventilkörper(2) unter der Wirkung der Druckfeder(7). Die Öffnungswirkung ist dadurch unterstützt, daß der Ventilsitzdurchmesser(D2) geringfügig kleiner als der Führungsdurchmesser(D1) ist. Beim öffnen des Ventilsitzes(4) baut sich der im Druckraum(18) herrschende Druck schnell über den Innenraum(5) ab.

## Patentansprüche

1. Steuereinrichtung für eine Kraftstoff-Einspritzdüse eines Verbrennungsmotors, insbesondere Dieselmotors, mit einem in einem Ventilgehäuse (1) auf einem Führungsdurchmesser (D₁) verschieblich geführten, von einem Antriebselement (16) gesteuerten, rohrförmigen Ventilkörper (2), der mit seinem einen Ende an einen Ventilsitz (4) des Ventilgehäuses (1) anlegbar ist und einen Innenraum (5) aufweist, wobei sich am Ventilkörper (2) eine der Kraft des Antriebselements (16) entgegenwirkende Druckfeder (7) abstützt, und mit einem Kraftstoff-Druckraum (18), der in dem Ventilgehäuse (1) zwischen einem Kraftstoff-Zulauf (17) und dem Ventilsitz (4) angeordnet ist, wobei der Ventilsitz (4) dem dem Zulauf (17) nahen Ende des Ventilkörpers (2) gegenüberliegt und bei geschlossenem Ventil sich im Druckraum (18) ein Einspritzdruck für die Einspritzdüse aufbaut und bei geöffnetem Ventil ein Druckausgleich zwischen dem Druckraum (18) und einem Kraftstoff-Ablauf (13) erfolgt, wobei der Druckraum (18) über den Ventilsitz (4) durch den Innenraum (5) zum Ablauf (13) offen ist, **dadurch gekennzeichnet,** daß der von dem Ventilsitz (4) abgewandten Stirnkante (8) des rohrförmigen Ventilkörpers (2) ein Anschlagring (9) zugeordnet ist und auf dieser Stirnkante (8) ein Becherteil (10) zum Antrieb des Ventilkörpers (2) aufsteht, welches mit Öffnungen (12) versehen ist, durch die der Innenraum (5) des Ventilkörpers (2) zum Ablauf (13) hin offen ist, und daß sich die Druckfeder (7) über einen Sprengring (6) auf der Innenseite des Ventilkörpers (2) abstützt.

2. Steuereinrichtung nach Anspruch 1, **dadurch gekennzeichnet,** daß der Ventilsitzdurchmesser (D₂) am Ventilkörper (2) kleiner als der Führungsdurchmesser (D₁) des Ventilkörpers (2) ist.

## Claims

1. Control device for a fuel injection nozzle of an internal combustion engine, in particular of a diesel engine, comprising a tubular valve body (2) displaceably guided on a guide diameter (D1) in a valve housing (1) and controlled by a driving element (16), which valve body is able to bear by one of its ends against a valve seat (4) on the valve housing (1) and comprises an inner space (5), a compression spring (7) acting against the force of the driving element (16) being supported on the valve body (2), the control device further comprising a fuel pressure chamber (18) arranged in the valve housing (1) between a fuel inlet (17) and the valve seat (4), said valve seat being arranged opposite the end of the valve body (2) located near the inlet (17), wherein injection pressure for the injection nozzle is built up in the pressure chamber (18) when the valve is closed and pressure equalisation between the pressure chamber (18) and a fuel outlet (13) is effected when the valve is open, said pressure chamber (18) being in communication with the outlet (13) via the valve seat (4) and the inner space (5), characterized in that a stop ring (9) is associated with the end edge (8) of the tubular valve body (2) facing away from the valve seat (4), a cup member (10) for driving the valve body (2) is disposed on this end edge (8) and comprises openings (12) through which the inner space (5) of the valve body (2) communicates with the outlet (13), and the compression spring (7) bears against the inside of the valve body (2) via a snap ring (6).

2. Control device according to claim 1, characterized in that the valve seat diameter (D2) on the valve body (2) is smaller than the guide diameter (D1) of the valve body (2).

## Revendications

1. Dispositif de commande pour un injecteur de carburant d'un moteur à combustion interne, en particulier d'un moteur Diesel, du type comprenant guidé en déplacement sur un diamètre de guidage (D1) dans un boîtier de soupape (1) et commandé par un élément d'entraînement (16), un corps tubulaire de soupape (2) qui définit un espace intérieur (5) et dont une extrémité est adaptée pour s'appuyer sur un siège de soupape (4) prévu sur le boîtier de soupape (1), un ressort de pression (7) à action opposée à la force de l'élément d'entraînement (16) étant en appui contre le corps de soupape (2), et une chambre de pression (18) de carburant agencée dans le boîtier de soupape (1) entre un orifice d'entrée (17) de carburant et le siège de soupape (4), ce dernier étant disposé en face de l'extrémité du corps de soupape (2) située proche de l'orifice d'entrée (17), une pression d'injection pour l'injecteur se développant dans la chambre de pression (18) quand la soupape est fermée et une compensation de pression entre la chambre de pression (18) et un orifice de sortie (13) de carburant ayant lieu lorsque la soupape est ouverte, alors que la chambre de pression (18) est en communication avec l'orifice de sortie (13) par le siège de soupape (4) et par l'espace intérieur (5), caractérisé en ce qu'une bague de butée (9) est associée au bord frontal (8) du corps tubulaire de soupape (2) situé à l'opposé du siège de soupape (4), que sur ce bord frontal (8) est disposé, pour l'entraînement du corps de soupape (2), une partie en forme de coupe (10) qui comprend des ouvertures (12) par lesquelles l'espace intérieur (5) du corps de soupape (2) est en communication avec l'orifice de sortie (13), et que le ressort de pression (7) s'appuie contre la face intérieure du corps de soupape (2) par l'intermédiaire d'un jonc en segment (6).

2. Dispositif de commande selon la revendication 1, caractérisé en ce que le diamètre (D2) du siège de soupape prévu sur le corps de soupape (2) est inférieur au diamètre de guidage (D1) du corps de soupape (2).
